# EUROPÄISCHE PATENTSCHRIFT

(11) **EP 1 619 154 B1**
(45) Veröffentlichungstag und Bekanntmachung des Hinweises auf die Patenterteilung: **01.09.2010**
(21) Anmeldenummer: 05106286.7
(22) Anmeldetag: 11.07.2005
(51) Int. Cl.: B65H 23/04

(54) **Vorrichtung zur Synchronisation eines Arbeitstaktes einer Einrichtung mit einem Bewegungsablauf eines entlang einer Bewegungsbahn bewegten Materials sowie Verfahren zur Verwendung dieser Vorrichtung**
Device for the synchronization of an operation cycle of a device with the sequence of movement of a material moved along a path and method for the use of this device
Dispositif pour la synchronisation d'un cycle d'opération d'un dispositif avec une séquence de mouvement d'un matériau se déplaçant selon une direction donnée et méthode pourl'utilisation de ce dispositif

(30) Priorität: 12.07.2004 DE 102004033660
(43) Veröffentlichungstag der Anmeldung: 25.01.2006
(73) Patentinhaber: Koenig & Bauer Aktiengesellschaft, 97080 Würzburg (DE)
(72) Erfinder: Stöber, Bernd, 33378 Rheda-Wiedenbrück (DE); Lohweg, Volker, 33699 Bielefeld (DE); Hochrein, Thomas, 97070 Würzburg (DE)

(56) Entgegenhaltungen:
- EP-A1- 0 579 461
- DE-A1- 10 338 973
- DE-A1- 19 631 747
- US-A1- 2004 030 431

## Beschreibung

Die Erfindung betrifft eine Vorrichtung zur Synchronisation eines Arbeitstaktes einer Einrichtung mit einem Bewegungsablauf eines entlang einer Bewegungsbahn bewegten Materials gemäß dem Oberbegriff des Anspruchs 1 sowie ein Verfahren zur Verwendung dieser Vorrichtung gemäß dem Oberbegriff des Anspruchs 75.

Derartige Vorrichtungen sind z.B. bekannt aus der DE 103 38 973, die eine Vorrichtung gemäss dem Oberbegriff des Anspruchs 1 offenbart sowie aus der DE 196 31 747 A1 und der US 2004/030431.

Beispielsweise an einer Druckmaschine, z. B. einer Rollendruckmaschine oder einer Bogendruckmaschine, insbesondere in einer Offsetdruckmaschine, stellt sich das Problem, dass mit einer Bewegung eines durch die Druckmaschine bewegten Bedruckstoffes z. B. eine am Herstellprozess eines mit der Druckmaschine herzustellenden Druckerzeugnisses beteiligte oder eine den Druckprozess zur Qualitätskontrolle überwachende oder eine den Bedruckstoff fördernde Einrichtung der Druckmaschine zu synchronisieren oder zumindest zu steuern ist. Dabei kann im Herstellprozess des Druckerzeugnisses die Bewegung des Bedruckstoffes durch die Druckmaschine im Fall einer bahnförmigen Ausgestaltung des Bedruckstoffes z. B. mit einer Geschwindigkeit zwischen 10 m/s und 12 m/s oder im Fall einer bogenförmigen Ausgestaltung des Bedruckstoffes z. B. zwischen 15.000 Bogen/h und 18.000 Bogen/h oder jeweils mit noch größeren Geschwindigkeitswerten erfolgen.

Eine den Druckprozess überwachende Einrichtung kann ein Sensorsystem sein, wobei das Sensorsystem z. B. als ein bildgebendes System ausgebildet ist, wobei das bildgebende System z. B. eine Zeilenkamera aufweist, wobei die Zeilenkamera mit mindestens einer quer zur Transportrichtung des Bedruckstoffes gerichteten Zeile aus lichtempfindlichen Sensorelementen zumindest von einem Teil einer Oberfläche des Bedruckstoffes zeilenweise ein Bild aufnimmt. Die von der Zeilenkamera sequentiell aufgenommenen Bildzeilen führen aber nur dann zu einer sinnvollen Abbildung der Oberfläche des Bedruckstoffes, wenn die einzelnen aufgenommenen Bildzeilen stets mit vom bewegten Bedruckstoff in dessen Transportrichtung gerichteten, zurückgelegten Strecken gleicher Länge korrelieren, d. h. wenn die einzelnen aufgenommenen Bildzeilen möglichst äquidistant aufeinanderfolgen und in ihrer Aneinanderreihung möglichst lückenlos zumindest einen Teil der Oberfläche des Bedruckstoffes abbilden. Zur Synchronisation einer Zeilenkamera mit der Bewegung des Bedruckstoffes ist es erforderlich, dass das den Vorgang der Bildaufnahme synchronisierende Signal bereits nach sehr kurzen vom Bedruckstoff zurückgelegten Strecken und damit nach sehr kurzer Zeit vorliegt, wenn z. B. dasselbe auf dem Bedruckstoff aufgebrachte Druckbild durch eine Sequenz von Bildzeilen zumindest nahezu vollständig abgebildet werden soll. Die Länge einer solchen Strecke bemisst sich üblicherweise im Bereich von deutlich weniger als 1 mm.

Eine am Herstellprozess des Druckerzeugnisses beteiligte Einrichtung kann alternativ oder zusätzlich z. B. auch ein Perforator sein, insbesondere ein Laserperforator, mit dem in den Bedruckstoff zu dessen Teilung in konstante Abschnitte jeweils eine Perforation eingebracht wird, was wiederum nur dann zu guten Ergebnissen führt, wenn der Perforator genau zu solchen Zeitpunkten aktiviert wird, nachdem vom Bedruckstoff jeweils Strecken gleicher Länge zurückgelegt worden sind. In der Praxis ist es für die Herstellung von Druckerzeugnissen mit einer gleichen Abschnittslänge erforderlich, dass dieselbe vom Bedruckstoff zurückgelegte Strecke für eine große Anzahl von herzustellenden Druckerzeugnissen anhaltend hochgenau ermittelt wird. Während des Herstellprozesses soll demnach ein sich auf die Länge der Strecken auswirkender Störeinfluss vermieden werden.

Ein Signal, mit dem die mit der Bewegung des Bedruckstoffes zu synchronisierende Einrichtung synchronisiert werden kann, kann z. B. dadurch gewonnen werden, dass mit einem Rotationskörper der Druckmaschine, insbesondere einem bedruckstoffführenden Zylinder oder einer bedruckstoffführenden Walze, ein Drehgeber verbunden ist, wobei der Drehgeber in Abhängigkeit von der Rotation des Rotationskörpers ein mit einer vom Bedruckstoff zurückgelegten Strecke korrelierendes Signal liefert, wobei das Signal von einer Steuereinrichtung zur Steuerung der zu synchronisierenden Einrichtung genutzt wird. Eine derartige Vorrichtung ist z. B. in der US 6,715,417 B2 beschrieben, wobei ein Encoder mit einem Formzylinder, einem Übertragungszylinder oder einem Gegendruckzylinder einer Druckmaschine koaxial verbunden ist, wobei ein vom Encoder bereitgestelltes, mit der Rotation der Zylinder korrelierendes Signal benutzt wird, um eine Lesezeit zur Aufnahme eines auf einem Bedruckstoff aufgebrachten Farbmessfeldes festzulegen, wobei auf eine weitere Ermittlung der Position des Bedruckstoffes verzichtet wird.

Ein Drehgeber liefert jedoch fehlerbehaftete Ergebnisse, sobald sich zwischen der Oberfläche des Bedruckstoffes und der Mantelfläche des Rotationskörpers ein Schlupf einstellt, der insbesondere dann nicht ausgeschlossen werden kann, wenn der Bedruckstoff den Rotationskörper nur teilweise umschlingt, was jedoch im Herstellprozess des Druckerzeugnisses in der Druckmaschine der Regelfall ist. Auch kann sich der Rotationskörper im Herstellprozess des Druckerzeugnisses abnutzen, was zu einer Veränderung seiner Umfangslänge führt. Aus diesen Gründen ist nicht gewährleistet, dass das vom Drehgeber generierte Signal anhaltend zuverlässig mit der vom Bedruckstoff tatsächlich zurückgelegten Strecke mit der z. B. zur Synchronisation einer Zeilenkamera oder eines Perforators erforderlichen Genauigkeit korreliert.

Zur Vermeidung der Schlupfbildung ist auch der Einsatz eines gegen den Rotationskörper insbesondere federelastisch angestellten Reibrades mit einer z. B. gummierten Mantelfläche wenig hilfreich, weil durch den Berührungskontakt des Reibrades mit der Oberfläche des Bedruckstoffes der Bedruckstoff oder auch ein auf dessen Oberfläche aufgebrachtes Druckbild Schaden nehmen kann. Dieser Nachteil ist insbesondere bei der Herstellung hochwertiger Druckerzeugnisse nicht hinnehmbar, weshalb die Erzeugung des für die Synchronisation erforderlichen Signals berührungsfrei und für den Bedruckstoff rückwirkungsfrei erfolgen sollte. Im Übrigen kann auch ein Reibrad für einen zwischen ihm und dem Rotationskörper geführten Bedruckstoff Schlupf nicht völlig ausschließen.

Der Einsatz eines Drehgebers versagt auch z. B. an einer Bogendruckmaschine, bei der der Bedruckstoff nach Durchlaufen des letzten Druckwerks durch ein an einem Kettensystem geführtes Greifersystem transportiert wird, weil dieser ganz überwiegend keinen geeigneten Rotationskörper aufweisende Transportweg praktisch keine Möglichkeit zur Anordnung des Drehgebers bietet. Jedoch soll die Erzeugung des für die Synchronisation erforderlichen Signals auch z. B. für eine durch eine reine Linearbewegung geprägte Bewegung des Bedruckstoffes möglich sein.

Aufgrund der Nachteile, die mit der Bewegungserfassung des Bedruckstoffes mittels eines an einen Rotationskörper angebrachten Drehgebers einhergehen, ist in der JP 10038901 A eine berührungslos arbeitende Geschwindigkeitsmessvorrichtung vorgeschlagen worden, wobei ein CCD-Flächenbildsensor von einem Teilbereich einer Materialbahn durch eine auf die Oberfläche der Materialbahn fokussierte Linse ein Bild aufnimmt und ein Bildprozessor ein Ausgangssignal des Bildsensors in einem Hochpassprozess hinsichtlich einer Geschwindigkeit der Materialbahn auswertet. Eine Steuerung oder gar eine Synchronisation einer mit hoher Präzision arbeitenden Einrichtung in Abhängigkeit von einer vom Bedruckstoff zurückgelegten Strecke ist jedoch mit der in der JP 10038901 A beschriebenen Geschwindigkeitsmessvorrichtung weder möglich, noch findet sich ein Hinweis darauf.

Die vorliegende Erfindung geht davon aus, dass die Grundlage der Synchronisation einer mit hoher Präzision arbeitenden Einrichtung mit einer vom Bedruckstoff zurückgelegten Strecke eine in Echtzeit durchgeführte exakte Ermittlung der zurückgelegten Strecke des entlang einer Bewegungsbahn bewegten Bedruckstoffes ist. Zur Synchronisation der mit hoher Präzision arbeitenden Einrichtung mit der vom Bedruckstoff zurückgelegten Strecke muss die Ermittlung der Länge der Strecke in Anbetracht der hohen Geschwindigkeit, mit der die Bewegung des Bedruckstoffes durch die Druckmaschine erfolgt, sehr schnell und quasi verzögerungsfrei erfolgen.

Durch die DE 35 02 406 A1 sind ein Verfahren und eine Vorrichtung zur kontinuierlichen, berührungslosen Bestimmung der Länge eines ungeteilten, bewegten Körpers, insbesondere eines Stranggussmaterials, mit optisch spezifischer Oberflächenstruktur bekannt, wobei mit einer optischen Einrichtung zu zwei unterschiedlichen Zeitpunkten jeweils eine Momentaufnahme von dem bewegten Körper aufgenommen und gespeichert wird, wobei die beiden Momentaufnahmen bis auf einen durch die Bewegung des Körpers verursachten Versatz miteinander übereinstimmen, wobei aus dem Versatz eine Teillänge des Körpers bestimmt wird, wobei diese Bestimmung zyklisch mit hoher Geschwindigkeit erfolgt und wobei das Messsignal von einer Recheneinheit zur Steuerung einer dieser Längenmessvorrichtung nachgeschalteten Schneideinrichtung genutzt werden kann.

Der Erfindung liegt die Aufgabe zugrunde, eine Vorrichtung zur Synchronisation eines Arbeitstaktes einer Einrichtung mit einem Bewegungsablauf eines entlang einer Bewegungsbahn bewegten Materials sowie ein Verfahren zur Verwendung dieser Vorrichtung zu schaffen, wobei die Vorrichtung die Ermittlung einer vom Bedruckstoff mit hoher Geschwindigkeit zurückgelegten Strecke berührungslos in Echtzeit hochgenau durchgeführt.

Die Aufgabe wird erfindungsgemäß durch die Merkmale des Anspruchs 1 oder 74 gelöst.

Die mit der Erfindung erzielbaren Vorteile bestehen insbesondere darin, dass eine vom Material entlang einer Bewegungsbahn zurückgelegte Strecke selbst dann noch anhaltend zuverlässig hochgenau und auch für eine sehr kurze Länge der Strecke ermittelt werden kann, wenn sich das Material mit einer sehr hohen Geschwindigkeit bewegt. Die Ermittlung der vom Material zurückgelegten Strecke erfolgt berührungslos und damit verschleißfrei, und zwar sowohl an einer planen als auch an einer gewölbten Oberfläche des Materials. Auf der Grundlage der ermittelten Strecke wird in der bevorzugten Ausführung ein Signal generiert, um z. B. eine am Herstellprozess des mit der Druckmaschine herzustellenden Druckerzeugnisses beteiligte oder eine den Druckprozess überwachende oder eine den Bedruckstoff fördernde oder irgendeine andere mit hoher Präzision arbeitende Einrichtung der Druckmaschine mit der vom Material zurückgelegten Strecke zu synchronisieren oder zumindest zu steuern. Darüber hinaus lässt sich die vorgeschlagene Vorrichtung kostengünstig realisieren. Vorzugsweise ist eine Beleuchtungseinrichtung vorgesehen, die die vom Bildsensor vorgenommene Messung durch eine Kontrastveränderung oder eine Kontrastverstärkung begünstigt.

Ein weiterer Vorteil besteht darin, dass auch eine zur Bewegungsbahn seitwärts gerichtete Bewegung des Materials detektierbar ist. Aus einer erkannten, z. B. unbeabsichtigten Seitwärtsbewegung des Materials kann ein Korrektursignal entweder zur Korrektur der Bewegung des Materials oder zur Nachführung eines von der Vorrichtung aufgenommenen Bildes generiert werden.

Ein Ausführungsbeispiel der Erfindung ist in den Zeichnungen dargestellt und wird im Folgenden näher beschrieben, wodurch weitere Vorteile deutlich werden.

Es zeigen:
- Fig. 1: eine Prinzipdarstellung der vorgeschlagenen Vorrichtung;
- Fig. 2 bis 4: hinsichtlich der Oberfläche des Materials unterschiedliche Anordnungen eines Bildsensors der Vorrichtung und einer ihm zugeordneten Beleuchtungsquelle.

Gemäß der Fig. 1 weist die Vorrichtung zur Ermittlung einer von einem bewegten Material 01 entlang einer Bewegungsbahn B zurückgelegten Strecke S einen Bildsensor 06 auf, wobei das Material 01 eine zur Bewegungsbahn B parallele Oberfläche 02, d. h. in der Ebene der Bewegungsbahn B liegende Oberfläche 02 mit mindestens einer Struktur 03 aufweist, wobei der Bildsensor 06 zu mindestens zwei diskreten aufeinanderfolgenden Zeitpunkten in einem zu diesen Zeitpunkten jeweils gleichen Abbildungsmaßstab dieselbe Struktur 03 in einem Bild abbildet und mit dem jeweiligen Bild korrelierende Bilddaten 18 an eine Auswerteeinheit 07 leitet, wobei die zu unterschiedlichen Zeitpunkten generierten Bilddaten 18 in Relation zueinander infolge der Bewegung des Materials 01 eine Verschiebung der Struktur 03 aufweisen. Die Auswerteeinheit 07 ermittelt vorzugsweise rechnerisch aus der Verschiebung der Struktur 03 unter Berücksichtigung des Abbildungsmaßstabes die vom Material 01 zurückgelegte Strecke S. Bekannte, feste, d. h. unveränderliche mechanische Beziehungen z. B. in der Pixelanordnung des Bildsensors 06 können bei der Auswertung der Bilddaten 18 zur Quantifizierung der vom Material 01 zurückgelegten Strecke S als mechanische Referenz oder als Maßstab herangezogen werden.

In der bevorzugten Ausführung setzt die Auswerteeinheit 07 nach einer vom Material 01 zurückgelegten Strecke S, vorzugsweise jeweils bei vom Material 01 zurückgelegten Strecken S gleicher Länge, ein Signal 08 zur Synchronisation eines mit der zurückgelegten Strecke S des Materials 01 zu synchronisierenden Vorgangs ab. Das von der Auswerteeinheit 07 abgesetzte und gegebenenfalls aufbereitete Signal 08 hat damit die Wirkung eines Taktgebers 09. Ein vom Taktgeber 09 zur Verfügung gestelltes, z. B. impulsartiges Signal 11, dessen taktgebende Eigenschaft in einer Ausführungsvariante auch bereits in dem von der Auswerteeinheit 07 abgesetzten Signal 08 enthalten sein kann, wird dazu genutzt, mindestens eine insbesondere mit hoher Präzision arbeitende Einrichtung 12 mit der vom Material 01 zurückgelegten Strecke S zu synchronisieren oder zu steuern. Die mindestens eine Einrichtung 12 ist somit eine in einem zu synchronisierenden Arbeitstakt arbeitende Einrichtung 12, d. h. der Arbeitsablauf dieser Einrichtung 12 ist in eine Vielzahl von wiederkehrenden Abschnitten untergliedert, wobei eine Länge bzw. Dauer dieser Abschnitte auf den Bewegungsablauf des entlang einer Bewegungsbahn B bewegten Materials 01 abzustimmen ist. Beispielsweise erfolgt nach jeder vom Material 01 zurückgelegten Strecke S genau ein Arbeitstakt der Einrichtung 12.

Die mindestens eine Einrichtung 12 ist z. B. als eine das Material 01 in seinem Bearbeitungsprozess überwachende, bearbeitende oder fördernde Einrichtung 12 ausgebildet. Insbesondere ist die Einrichtung 12 als eine Zeilenkamera 12 oder als ein Perforator 12, vorzugsweise als ein Laserperforator 12, ausgebildet. Das vom Taktgeber 09 bereitgestellte Signal 11 kann auch dazu genutzt werden, mehrere Einrichtungen 12 mit der vom Material 01 zurückgelegten Strecke S des entlang der Bewegungsbahn B bewegten Materials 01 zu synchronisieren, z. B. eine Zeilenkamera 12 und einen Perforator 12 oder eine weitere das Material 01 in seinem Bearbeitungsprozess überwachende, bearbeitende oder fördernde Einrichtung 12.

Das Material 01 ist vorzugsweise ein Bedruckstoff 01, der z. B. in Form einer Materialbahn 01, z. B. einer Papierbahn 01 oder einer Folie 01, oder eines Bogens 01 oder mehrerer nacheinander zu bedruckender Bogen 01 ausgebildet ist.

Die in der Fig. 1 durch einen Pfeil angedeutete Bewegungsbahn B des Materials 01 kann geradlinig oder gekrümmt entlang einer Bogenlinie verlaufen. In der bevorzugten Ausführung verläuft die Bewegungsbahn B des Materials 01 innerhalb einer in einem Offsetdruckverfahren arbeitenden Druckmaschine, wobei die Bewegungsbahn B auch entlang zumindest eines Teils einer Mantelfläche einer in der Druckmaschine angeordneten Walze oder eines dort angeordneten Zylinders verlaufen kann. Je nach Verlauf der Bewegungsbahn B ist die Oberfläche 02 des Materials 01 plan oder gewölbt, insbesondere konvex, ausgebildet.

Die Struktur 03 des Materials 01 besteht vorzugsweise aus einem aus mikroskopisch kleinen Teilen bestehenden Gefüge, z. B. aus Fasern des Bedruckstoffes 01, insbesondere aus Papierfasern, aus einer auf der Oberfläche 02 des Materials 01 aufgetragenen ein- oder mehrlagigen Beschichtung, z. B. aus einer aufgebrachten Druckfarbe oder aus mehreren nacheinander übereinander aufgedruckten Druckfarben, oder aus einer Applikation des Materials 01. Die Struktur 03 des Materials 01 bildet vorzugsweise ein aus der Oberfläche 02 des Materials 01 erhaben heraustretendes oder in sie vertieftes Relief aus.

Der Bildsensor 06 ist z. B. als ein Flächenbildsensor 06, vorzugsweise als eine einen CCD-Chip aufweisende Flächenkamera 06 ausgebildet. Der Bildsensor 06 ist insbesondere als eine Flächenkamera 06 mit einem teilauslesbaren CMOS-Bildsensor ausgebildet, wobei ein Bildfeld der Flächenkamera 06 anpassbar, insbesondere in seiner Größe einschränkbar ist. Die Größe des Bildfeldes der Flächenkamera 06 ist insbesondere an eine Bildwiederholrate der Flächenkamera 06 anpassbar. Das Bildfeld des Bildsensors 06 kann demnach unterschiedliche Betriebsstellungen aufweisen.

Eine zwischen der Oberfläche 02 des Materials 01 und dem Bildsensor 06 angeordnete Optik 13, z. B. ein aus mindestens einer Linse und/oder aus mindestens einem Spiegel bestehendes optisches System, projiziert einen vorzugsweise rechteckigen Teil 14 der Oberfläche 02 des Materials 01, der in der Fig. 1 mit einer strichpunktierten Umrandung dargestellt ist, entlang einer optischen Achse 16 auf das Bildfeld des Bildsensors 06, wobei die optische Achse 16 mit der Oberfläche 02 des Materials 01 einen Winkel γ von z. B. 45° bis 90° bildet. Der auf das Bildfeld des Bildsensors 06 projizierte Teil 14 der Oberfläche 02 des Materials 01 bestimmt für den vorzugsweise ortsfest angeordneten Bildsensor 06 einen Abtastort 14. Zwischen der Oberfläche 02 des Materials 01 und einer der Oberfläche 02 des Materials 01 zugewandten Stirnseite 17 der Optik 13 verbleibt ein Abstand A13, der von einem mechanisch beweglichen Element, z. B. von einer Handhabungseinrichtung der Druckmaschine, insbesondere von einem Greifersystem, bei Bedarf durchlaufen werden kann. Die mindestens eine Vorrichtung zur Ermittlung einer vom bewegten Material 01 entlang der Bewegungsbahn B zurückgelegten Strecke S arbeitet somit in jedem Fall hinsichtlich der Oberfläche 02 des Materials 01 berührungslos. Der Abstand A13 bemisst sich im Bereich zwischen 10 mm und 1.000 mm, vorzugsweise zwischen 50 mm und 400 mm.

Die Optik 13 bildet den Teil 14 der Oberfläche 02 des Materials 01, insbesondere die in diesem Teil 14 der Oberfläche 02 des Materials 01 enthaltene Struktur 03, zu mehreren aufeinanderfolgenden diskreten Zeitpunkten in einem zu diesen Zeitpunkten jeweils gleichen Abbildungsmaßstab auf dem Bildfeld des Bildsensors 06 ab. Aufgrund der Kleinheit der Struktur 03 wird der Abbildungsmaßstab derart gewählt, dass die Abbildung der Struktur 03 auf dem Bildfeld des Bildsensors 06 im Maßstab 1:1 oder sogar in Form einer Vergrößerung erfolgt. Der Bildsensor 06 weist zumindest in seinem Bildfeld eine geeignete Auflösung hinsichtlich seiner Pixel auf. Die Optik 13 ist z. B. als ein telezentrisches Objektiv ausgebildet, damit eine z. B. durch Schwingungen des Materials 01 hervorgerufene Veränderung des Abstands A13 die Abbildung der Struktur 03 auf dem Bildfeld des Bildsensors 06 möglichst nicht oder nur sehr geringfügig verändert. Insbesondere bei der Abbildung der Oberfläche 02 eines sehr dünnen, weichen Materials 01, z. B. von Papier geringer Grammatur oder von einer z. B. aus einem Kunststoff bestehenden Folie, ist die Verwendung einer telezentrischen Optik 13 vorteilhaft, weil eine telezentrische Optik 13 eine leichte Abstandsvariation, wie sie beim Transport von sehr dünnem, weichem Material 01 z. B. durch Schwingungen und/oder Wellenbildung auftreten kann, kompensiert, weshalb z. B. durch Schwingungen und/oder Wellenbildung hervorgerufene Abstandsvariationen nicht sofort zu einer negativen Beeinflussung des Messergebnisses führen. Im Übrigen ermöglicht die Verwendung einer telezentrischen Optik 13 auch eine fehlerfreie Erfassung der Oberfläche 02 eines entlang einer gekrümmten bzw. gewölbten Bewegungsbahn B geführten Materials 01. Die Verwendung einer telezentrischen Optik 13 erspart eine Nachführung des Messabstandes, d. h. insbesondere des Abstandes A13. Wegen der Abstandstoleranz der telezentrischen Optik 13 ist auch eine Nachkalibrierung z. B. der die Bilddaten 18 des Bildsensors 06 auswertenden Auswerteeinheit 07 nicht erforderlich.

In der Auswerteeinheit 07 werden die vom Bildsensor 06 zugeleiteten Bilddaten 18, die mit Bildern korrelieren, die der Bildsensor 06 zu zwei unterschiedlichen Zeitpunkten von derselben Struktur 03 aufgenommen hat, mit einem geeigneten Algorithmus, z. B. einem Korrelationsverfahren, analysiert und z. B. durch eine Messung dahingehend ausgewertet, welche Verschiebung die Struktur 03 infolge der zwischenzeitlichen Bewegung des Materials 01 genommen hat. Dabei wird die Verschiebung der Struktur 03 zumindest hinsichtlich der Länge des Verschiebungsvektors quantifiziert. Unter Berücksichtigung des Abbildungsmaßstabes ermittelt die Auswerteeinheit 07 dann die vom Material 01 zurückgelegte Strecke S.

In dem zweidimensionalen Bildfeld des Bildsensors 06 kann auch eine zur Bewegungsbahn B des Materials 01 seitliche Verschiebung festgestellt werden, indem die Auswerteeinheit 07 die Richtung der Verschiebung und gegebenenfalls das Maß des aus der Verschiebung erkannten seitlichen Versatzes der Struktur 03 ermittelt. Damit kann die Auswerteeinheit 07 ein weiteres Signal 19, gegebenenfalls nach einer entsprechenden Aufbereitung oder Verstärkung, zur Verfügung stellen, das mit dem seitlichen Versatz der Struktur 03 und damit auch mit dem die Struktur 03 ortsfest aufweisenden Material 01 korreliert, wobei auch dieses Signal 19 dazu genutzt werden kann, mindestens eine weitere Einrichtung, insbesondere die mit hoher Präzision arbeitende Einrichtung 12, zu steuern. Das zweidimensionale Bildfeld des Bildsensors 06 kann auch dahingehend genutzt werden, ein präzises, immer gleichartiges Abbild von der Struktur 03 zu erzeugen, indem eine Seitwärtsbewegung des Materials 01 in der die Bilddaten 18 des Bildsensors 06 auswertenden Auswerteeinheit 07 durch Anwendung eines Korrekturverfahrens, z. B. eines bildverarbeitenden Verfahrens, rechnerisch ausgeglichen wird, sodass die von der Auswerteeinheit 07 vorgenommene Ermittlung der vom Material 01 zurückgelegten Strecke S unbeeinflusst von der Seitwärtsbewegung des Materials 01 erfolgt. Eine Seitwärtsbewegung des Materials 01 kann z. B. die Folge von toleranzbehafteten, fehleingestellten, abgenutzten und/oder sogar beschädigten Führungselementen zur Führung des Materials 01 sein. Ein zur Anwendung bringbares Korrekturverfahren kann vorsehen, ein Startpixel einer jeden Bildzeile des Bildsensors 06 jeweils in Abhängigkeit von dem mit dem seitlichen Versatz der Struktur 03 korrelierenden Signal 19 festzulegen oder neu zu definieren, sobald das Signal 19 einen zuvor festgelegten, z. B. in der Auswerteeinheit 07 gespeicherten Grenzwert erreicht oder überschreitet.

Die zur Synchronisation der Einrichtung 12 erforderlichen Signale 08; 11 oder das zur Steuerung einer Einrichtung hinsichtlich einer Seitwärtsbewegung des Materials 01 benötigte Signal 19 können deshalb in Echtzeit bereitgestellt werden, weil die Verschiebung einer sich entlang ihres Verschiebungsweges in ihrer Gestalt nicht verändernden Struktur 03 von der Auswerteeinheit 07 schnell ausgewertet werden kann, wobei sich, wie bereits beschrieben, die Verschiebung aus zu zwei unterschiedlichen Zeitpunkten generierten Bilddaten 18 in ihrer Relation zueinander infolge der Bewegung des Materials 01 ergibt. Die Struktur 03 bleibt also zu mindestens zwei unterschiedlichen Zeitpunkten, zu denen der Bildsensor 06 sie abbildet, in ihrer Gestalt unverändert. Nach der Abbildung der Struktur 03 auf dem Bildfeld des Bildsensors 06 zu einem ersten Zeitpunkt muss die Auswerteeinheit 07 lediglich festzustellen, welche Koordinaten diese nunmehr bekannte Struktur 03 zu einem zweiten Zeitpunkt innerhalb des Bildfeldes des Bildsensors 06 aufweist und die Veränderung in den Koordinaten z. B. durch eine Differenzbildung bestimmen, wobei die Koordinaten eine Lage zumindest eines Teils der Struktur 03 innerhalb des Bildfeldes des Bildsensors 06 bestimmen. Das von der Auswerteeinheit 07 angewendete Auswertungsverfahren setzt demnach voraus, dass die zu mindestens zwei unterschiedlichen Zeitpunkten generierten Bilddaten 18 hinsichtlich des die Struktur 03 aufweisenden Bildfeldes des Bildsensors 06 einen ausreichenden Überlappungsbereich aufweisen und dass beide Bilddaten 18 die Struktur 03 zumindest teilweise abbilden. Die Bildwiederholrate des Bildsensors 06 ist vorzugsweise an die Geschwindigkeit des bewegten Materials 01 angepasst oder zumindest anpassbar. Falls die Geschwindigkeit des bewegten Materials 01 sehr gering ist, kann die zwischen zwei aufeinanderfolgenden Bildaufnahmen zurückgelegte Strecke S des Materials 01 für die Bildwiederholrate des Bildsensors 06 limitierend wirken, weil die aufeinanderfolgenden Bildaufnahmen den erwähnten ausreichenden Überlappungsbereich aufweisen müssen, damit die Verschiebung der Struktur 03 innerhalb des Bildfeldes des Bildsensors 06 ermittelt werden kann. In diesem Fall der geringen Geschwindigkeit des bewegten Materials 01 ist ein Zwischentakt sicher durch eine Interpolation oder eine Extrapolation aus vorangegangenen Bildaufnahmen ermittelbar.

Die vorgeschlagene Vorrichtung weist demnach insbesondere die Vorteile auf, dass sie die vom bewegten Material 01 zurückgelegte Strecke S aufgrund der verfahrensbedingt geringen Auswertungszeit schnell ermittelt, und darüber hinaus in der Lage ist, auch eine Verschiebung von nur sehr geringer Länge zu ermitteln und zu quantifizieren. Deshalb kann die vorgeschlagene Vorrichtung auch verwendet werden, um Bildzeilen einer Zeilenkamera 12 zu synchronisieren. Dabei ist die Bildwiederholrate des Bildsensors 06 deutlich höher als der Zeilentakt der Zeilenkamera 12. Die Länge des Verschiebungsvektors der von der Auswerteeinheit 07 auszuwertenden Verschiebung der Struktur 03 ist auch dann außerordentlich klein, wenn die vom bewegten Material 01 zwischen zwei Bildaufnahmen zurückgelegte Strecke S im Bereich einer Ortsunschärfe der von der Auswerteeinheit 07 anzusteuernden Einrichtung 12 liegt.

Es ist von Vorteil, den Abtastort 14 des Bildsensors 06, d. h. den auf das Bildfeld des Bildsensors 06 projizierten Teil 14 der Oberfläche 02 des Materials 01, möglichst nah an denjenigen Ort zu legen, an dem eine zu synchronisierende oder zumindest zu steuernde Einrichtung 12 auf das Material 01 einwirkt. So kann der Abtastort 14 des Bildsensors 06 z. B. die zeilenförmige Abtastspur einer zu synchronisierenden Zeilenkamera 12 zumindest teilweise überdecken. Dadurch ist die aus der Bildaufnahme und Bildauswertung bestehende und z. B. auf die Zeilenkamera 12 wirkende Steuerkette resistent gegen eine spontane Änderung der Geschwindigkeit des Materials 01.

Vorzugsweise ist eine zumindest den Abtastort 14 des Bildsensors 06 ausleuchtende Beleuchtungsquelle 21 vorgesehen, wobei die Beleuchtungsquelle 21 z. B. als eine Konstantlichtquelle 21 oder als eine Blitzlichtquelle 21 ausgeführt ist. Die Helligkeit der Beleuchtungsquelle 21 oder deren Blitzdauer oder gegebenenfalls alternativ auch die Belichtungsdauer des Bildfeldes des Bildsensors 06 sind z. B. an die jeweilige Beschaffenheit der Oberfläche 02 des Materials 01 angepasst oder zumindest anpassbar. Insbesondere wenn sich der Abtastort 14 des Bildsensors 06 und die zeilenförmige Abtastspur einer zu synchronisierenden Zeilenkamera 12 zumindest teilweise überdecken, werden die Lichtfarbe der Beleuchtungsquelle 21 und die Farbempfindlichkeit des Bildfeldes des Bildsensors 06 vorteilhafterweise derart gewählt, dass sie außerhalb des von der Zeilenkamera 12 für ihre Bilderfassung genutzten Spektralbereiches liegen, um eine gegenseitige Störung von Zeilenkamera 12 und Bildsensor 06 zu vermeiden. Wenn die Bildaufnahme der Zeilenkamera 12 z. B. im sichtbaren Spektrum erfolgt, kann für die Farbempfindlichkeit des Bildfeldes des Bildsensors 06 und die daran angepasste Lichtfarbe der Beleuchtungsquelle 21 der Bereich z. B. der infraroten oder ultravioletten Strahlung genutzt werden. Dadurch ist sichergestellt, dass die Zeilenkamera 12 und der Bildsensor 06 bezüglich ihrer jeweiligen Bildaufnahmen unabhängig voneinander und ohne gegenseitige Störung arbeiten, da ihre jeweilige spektrale Empfindlichkeit durch die unterschiedlich gewählten Spektralbereiche überschneidungsfrei ist, auch wenn der Abtastort 14 des Bildsensors 06 und die zeilenförmige Abtastspur der zu synchronisierenden Zeilenkamera 12 örtlich zusammenfallen.

Die Beleuchtungsquelle 21 ist gleichfalls wie die zum Bildsensor 06 gehörende Optik 13 von der Oberfläche 02 des Materials 01 beabstandet angeordnet, z. B. in einem Abstand A21, wobei der Abstand A21 von einem mechanisch beweglichen Element, z. B. von einer Handhabungseinrichtung der Druckmaschine, insbesondere von einem Greifersystem, bei Bedarf durchlaufen werden kann. Der Abstand A21 misst z. B. im Bereich zwischen 30 mm und 200 mm, vorzugsweise zwischen 80 mm und 140 mm.

Die Beleuchtungsquelle 21 ist zur Oberfläche 02 des Materials 01 derart angeordnet, dass mit dem von der Beleuchtungsquelle 21 emittierten Licht die Struktur 03 auf der Oberfläche 02 des Materials 01 hervorgehoben wird. Dazu ist die Beleuchtungsquelle 21 mit ihrer optischen Achse 22 unter einem Winkel α zur optischen Achse 16 der Optik 13 angeordnet, wobei der Winkel α z. B. zwischen 0° und 90° liegt, insbesondere zwischen 45° und 90°. Dasvon der Beleuchtungsquelle 21 entlang ihrer optischen Achse 22 unter dem Winkel α auf die Oberfläche 02 des Materials 01 eingestrahlte Licht erzeugt dann einen Schattenwurf von der Struktur 03, wodurch Bildkontraste verstärkt werden. Ein Raumwinkel ω, unter dem die Beleuchtungsquelle 21 ihr Licht aussendet, ist vorzugsweise eng bemessen und liegt z. B. zwischen 0,00006 sr und 0,05 sr.

Für unterschiedliche Beschaffenheiten der Oberfläche 02 des Materials 01 und dessen Struktur 03 können verschiedene Anordnungen der Beleuchtungsquelle 21 von Vorteil sein, wobei sich die Anordnungen z. B. im Abstand A21 der Beleuchtungsquelle 21 von der Oberfläche 02 des Materials 01 oder in dem Winkel α, den die Beleuchtungsquelle 21 mit ihrer optischen Achse 22 zur optischen Achse 16 der Optik 13 einnimmt, unterscheiden. Zwei verschiedene Anordnungen der Beleuchtungsquelle 21 sind in der Fig. 1 beispielhaft dargestellt. In jedem Fall kann die Auswerteeinheit 07 mit einem an eine Steuereinrichtung 23 übertragenen Signal 24 den Betrieb und gegebenenfalls auch die Betriebsstellung der Beleuchtungsquelle 21 steuern, wobei die Steuereinrichtung 23 mit einem entsprechenden Signal 26 ihrerseits auf die Beleuchtungsquelle 21 einwirkt.

Wie die Fig. 2 bis 4 zeigen, können hinsichtlich der Oberfläche 02 des Materials 01 unterschiedliche Anordnungen des Bildsensors 06 und der ihm zugeordneten Beleuchtungsquelle 21 vorgesehen sein. Für eine matte Oberfläche 02 des Materials 01 und/oder dessen Struktur 03 ist eine Anordnung gemäß der Fig. 1 oder 2 vorteilhaft, wobei die optische Achse 16 der Optik 13 mit der Oberfläche 02 des Materials 01 einen Winkel γ von 90° bildet und der Winkelα zwischen der optischen Achse 16 der Optik 13 und der optischen Achse 22 der Beleuchtungsquelle 21 größer als 45° gewählt ist. Das von der Beleuchtungsquelle 21 auf die Oberfläche 02 des Materials 01 eingestrahlte Licht erfolgt dann als ein Streiflicht.

Für eine spiegelnde, stark reflektive Oberfläche 02 des Materials 01 und/oder dessen Struktur 03 kann eine Anordnung gemäß der Fig. 3 zu besseren Ergebnissen führen, wobei das auf die Oberfläche 02 des Materials 01 unter einem Einfallswinkel von ½ α eingestrahlte Licht unter einem dem Einfallswinkel von ½ α zumindest nahezu entsprechenden Ausfallswinkel von gleichfalls ½ α auf das Bildfeld des Bildsensors 06 trifft, wodurch an den Pixeln auf dem Bildfeld des Bildsensors 06 ein besonders hoher Signalpegel erzeugt wird. Eine reflektive Oberfläche 27 muss hierbei nicht zwangsläufig parallel zu der übrigen Oberfläche 02 des Materials 01 angeordnet sein, wie das in der Fig. 3 durch eine gestrichelte Linie und ein orthogonal auf ihr stehendes Lot 28 angedeutet ist. Bei einer am Abtastort 14 nicht homogen eben, sondern z. B. wellenförmig oder rampenförmig ausgebildeten Oberfläche 27 wird die Anordnung vom Bildsensor 06 und der ihr zugeordneten Beleuchtungsquelle 21 vorzugsweise von der Ausrichtung des größten Oberflächenanteils der Oberfläche 27 bestimmt.

Fig. 1 und 4 zeigen eine Vorrichtung mit mehreren, z. B. zwei Beleuchtungsquellen 21, die wahlweise zum Einsatz gebracht werden können. Zu diesem Zweck steuert die Auswerteeinheit 07 z. B. die Steuereinrichtung 23 an, wodurch eine Umschaltung zwischen den Beleuchtungsquellen 21 erfolgt. Die Beleuchtungsquellen 21 weisen mit ihrer jeweiligen optischen Achse 22 jeweils vorzugsweise unterschiedliche Winkel β1; β2 zur Oberfläche 02; 27 des Materials 01 auf. Die in der Fig. 4 rechte Beleuchtungsquelle 21 eignet sich vorzugsweise zur Beleuchtung einer glänzenden, reflektiven Oberfläche 02; 27, da sie bezüglich der Oberfläche 02; 27 und der optischen Achse 16 des Bildsensors 06 unter der Maßgabe Einfallswinkel gleich Ausfallswinkel angeordnet ist, wohingegen die in der Fig. 4 linke Beleuchtungsquelle 21 eher zur Beleuchtung einer rauen, matten Oberfläche 02; 27 geeignet ist.

Insbesondere wenn die Bildwiederholrate des Bildsensors 06 höher ist, als es zur Erzeugung des Signals 08 zur Synchronisation eines mit der zurückgelegten Strecke S des Materials 01 zu synchronisierenden Vorgangs erforderlich ist, kann eine Auswertung von mindestens einer zur Erzeugung des Signals 08 nicht erforderlichen Bildaufnahme des Bildsensors 06 dazu verwendet werden, dass sich die vorgeschlagene Vorrichtung selbsttätig an eine Beschaffenheit der Oberfläche 02; 27 des Materials 01 anpasst. Wenn die Auswertung von mindestens einer zur Erzeugung des Signals 08 nicht erforderlichen Bildaufnahme des Bildsensors 06 ergibt, dass die Abbildung der Struktur 03 auf dem Bildfeld des Bildsensors 06 überbelichtet oder unterbelichtet ist, kann die Auswerteeinheit 07 z. B. die Helligkeit der Beleuchtungsquelle 21 oder deren Blitzdauer oder gegebenenfalls alternativ auch die Belichtungsdauer des Bildfeldes des Bildsensors 06 selbsttätig anpassen. Wenn die Auswertung von mindestens einer zur Erzeugung des Signals 08 nicht erforderlichen Bildaufnahme des Bildsensors 06 ergibt, dass der Bildkontrast der auf dem Bildfeld des Bildsensors 06 abgebildeten Struktur 03 zu gering ist und damit einen voreingestellten Schwellwert unterschreitet, kann die Auswerteeinheit 07 z. B. zwischen den mehreren, von ihr angesteuerten Beleuchtungsquellen 21 umschalten und eine für die aktuell vorliegende Oberfläche 02; 27 des Materials 01 geeignetere Beleuchtungsquelle 21 zum Einsatz bringen, welche somit für die aktuell vorliegende Oberfläche 02; 27 des Materials 01 den höchsten Bildkontrast für die auf dem Bildfeld des Bildsensors 06 abgebildete Struktur 03 erzeugt. Diese selbsttätige Anpassung der vorgeschlagenen Vorrichtung erfolgt vorzugsweise vor der nächsten zur Erzeugung des Signals 08 erforderlichen Bildaufnahme. Durch die selbsttätige Anpassung wird die vorgeschlagene Vorrichtung zu einem selbstlernenden System.

### Bezugszeichenliste

- 01: Material, Bedruckstoff, Materialbahn, Papierbahn, Folie, Bogen
- 02: Oberfläche
- 03: Struktur
- 04: -
- 05: -
- 06: Bildsensor, Flächenbildsensor, Flächenkamera
- 07: Auswerteeinheit
- 08: Signal
- 09: Taktgeber
- 10: -
- 11: Signal
- 12: Einrichtung, Zeilenkamera, Perforator, Laserperforator
- 13: Optik
- 14: Teil der Oberfläche (02), Abtastort
- 15: -
- 16: optische Achse (06; 13)
- 17: Stirnseite
- 18: Bilddaten
- 19: Signal
- 20: -
- 21: Beleuchtungsquelle, Konstantlichtquelle, Blitzlichtquelle
- 22: optische Achse (21)
- 23: Steuereinrichtung
- 24: Signal
- 25: -
- 26: Signal
- 27: Oberfläche
- 28: Lot

- A13: Abstand
- A21: Abstand
- B: Bewegungsbahn
- S: Strecke

- α: Winkel
- β1; β2: Winkel
- γ: Winkel
- ω: Raumwinkel

## Patentansprüche

1. Vorrichtung zur Synchronisation eines Arbeitstaktes einer Einrichtung (12) mit einem Bewegungsablauf eines entlang einer Bewegungsbahn (B) bewegten Materials (01), wobei das entlang der Bewegungsbahn (B) bewegte Material (01) in seinem Bewegungsablauf mindestens eine Strecke (S) zurücklegt, wobei das Material (01) eine in der Ebene der Bewegungsbahn (B) liegende Oberfläche (02) mit mindestens einer Struktur (03) aufweist, wobei ein Bildsensor (06) die Struktur (03) zu mindestens zwei aufeinanderfolgenden diskreten Zeitpunkten jeweils in einem Bild abbildet, wobei der Bildsensor (06) mit dem jeweiligen Bild korrelierende Bilddaten (18) jeweils an eine Auswerteeinheit (07) leitet, wobei die Struktur (03) im Zeitpunkt ihrer nachfolgenden Abbildung gegenüber dem Zeitpunkt ihrer vorangegangenen Abbildung infolge der Bewegung des Materials (01) verschoben ist, wobei die Auswerteeinheit (07) aus der Verschiebung der Struktur (03) die vom Material (01) zurückgelegte Strecke (S) ermittelt, wobei die Auswerteeinheit (07) nach der vom Material (01) zurückgelegten Strecke (S) ein Signal (08; 11) zur Synchronisation des Arbeitstaktes der Einrichtung (12) absetzt, **dadurch gekennzeichnet, dass** die in ihrem Arbeitstakt mit dem Signal (08; 11) der Auswerteeinheit (07) synchronisierte Einrichtung (12) zumindest als eine Zeilenkamera (12) ausgebildet ist, wobei die Zeilenkamera (12) in ihrem Arbeitstakt zumindest von einem Teil der Oberfläche (02) des Materials (01) zeilenweise ein Bild aufnimmt.

2. Vorrichtung nach Anspruch 1, **dadurch gekennzeichnet, dass** der Bildsensor (06) die zu mindestens zwei aufeinanderfolgenden diskreten Zeitpunkten abgebildete Struktur (03) in einem zu diesen Zeitpunkten jeweils gleichen Abbildungsmaßstab jeweils in einem Bild abbildet.

3. Vorrichtung nach Anspruch 2, **dadurch gekennzeichnet, dass** die Auswerteeinheit (07) aus der Verschiebung der Struktur (03) unter Berücksichtigung des Abbildungsmaßstabes die vom Material (01) zurückgelegte Strecke (S) ermittelt.

4. Vorrichtung nach Anspruch 1, **dadurch gekennzeichnet, dass** die Bildwiederholrate des Bildsensors (06) höher ist als der Zeilentakt der Zeilenkamera (12).

5. Vorrichtung nach Anspruch 1, **dadurch gekennzeichnet, dass** die Auswerteeinheit (07) jeweils bei vom Material (01) zurückgelegten Strecken (S) gleicher Länge das Signal (08; 11) zur Synchronisation der mit der zurückgelegten Strecke (S) des Materials (01) zu synchronisierenden Zeilenkamera (12) absetzt.

6. Vorrichtung nach Anspruch 1, **dadurch gekennzeichnet, dass** die Auswerteeinheit (07) mit ihrem Signal (08; 11) eine weitere mit hoher Präzision arbeitende Einrichtung (12) synchronisiert oder zumindest steuert.

7. Vorrichtung nach Anspruch 6, **dadurch gekennzeichnet, dass** die weitere Einrichtung (12) als eine das Material (01) überwachende, bearbeitende oder fördernde Einrichtung (12) ausgebildet ist.

8. Vorrichtung nach Anspruch 6, **dadurch gekennzeichnet, dass** die weitere Einrichtung (12) als ein Perforator (12) ausgebildet ist.

9. Vorrichtung nach Anspruch 1, **dadurch gekennzeichnet, dass** das Material (01) ein Bedruckstoff (01) ist.

10. Vorrichtung nach Anspruch 1, **dadurch gekennzeichnet, dass** das Material (01) als eine Materialbahn (01) ausgebildet ist.

11. Vorrichtung nach Anspruch 1, **dadurch gekennzeichnet, dass** das Material (01) als ein Bogen (01) ausgebildet ist.

12. Vorrichtung nach Anspruch 1, **dadurch gekennzeichnet, dass** das Material (01) mehrere nacheinander zu bedruckende oder bedruckte Bogen (01) sind.

13. Vorrichtung nach Anspruch 1, **dadurch gekennzeichnet, dass** die Bewegungsbahn (B) des Materials (01) geradlinig ist oder entlang einer Bogenlinie verläuft.

14. Vorrichtung nach Anspruch 1, **dadurch gekennzeichnet, dass** die Bewegungsbahn (B) des Materials (01) in einer Druckmaschine verläuft.

15. Vorrichtung nach Anspruch 1, **dadurch gekennzeichnet, dass** die Bewegungsbahn (B) des Materials (01) entlang zumindest eines Teils einer Mantelfläche einer Walze oder eines Zylinders verläuft.

16. Vorrichtung nach Anspruch 1, **dadurch gekennzeichnet, dass** die Oberfläche (02) des Materials (01) plan oder gewölbt ausgebildet ist.

17. Vorrichtung nach Anspruch 16, **dadurch gekennzeichnet, dass** die Oberfläche (02) des Materials (01) konvex gewölbt ausgebildet ist.

18. Vorrichtung nach Anspruch 1, **dadurch gekennzeichnet, dass** die Struktur (03) des Materials (01) als ein aus mikroskopisch kleinen Teilen bestehendes Gefüge ausgebildet ist.

19. Vorrichtung nach Anspruch 1, **dadurch gekennzeichnet, dass** die Struktur (03) des Materials (01) aus dessen Fasern besteht.

20. Vorrichtung nach Anspruch 1, **dadurch gekennzeichnet, dass** die Struktur (03) des Materials (01) aus einer auf der Oberfläche (02) des Materials (01) aufgetragenen einlagigen oder mehrlagigen Beschichtung besteht.

21. Vorrichtung nach Anspruch 1, **dadurch gekennzeichnet, dass** die Struktur (03) des Materials (01) aus einer Applikation des Materials (01) besteht.

22. Vorrichtung nach Anspruch 1, **dadurch gekennzeichnet, dass** die Struktur (03) des Materials (01) ein aus der Oberfläche (02) des Materials (01) erhaben heraustretendes oder in sie vertieftes Relief ausbildet.

23. Vorrichtung nach Anspruch 1, **dadurch gekennzeichnet, dass** der Bildsensor (06) als ein Flächenbildsensor (06) ausgebildet ist.

24. Vorrichtung nach Anspruch 1, **dadurch gekennzeichnet, dass** der Bildsensor (06) als eine Flächenkamera (06) ausgebildet ist.

25. Vorrichtung nach Anspruch 1, **dadurch gekennzeichnet, dass** der Bildsensor (06) einen CCD-Chip aufweist.

26. Vorrichtung nach Anspruch 1, **dadurch gekennzeichnet, dass** der Bildsensor (06) als ein CMOS-Bildsensor ausgebildet ist.

27. Vorrichtung nach Anspruch 1, **dadurch gekennzeichnet, dass** der Bildsensor (06) ein teilauslesbares Bildfeld aufweist.

28. Vorrichtung nach Anspruch 1, **dadurch gekennzeichnet, dass** der Bildsensor (06) ein Bildfeld mit einer anpassbaren Größe aufweist.

29. Vorrichtung nach Anspruch 28, **dadurch gekennzeichnet, dass** die Größe des Bildfeldes an eine Bildwiederholrate des Bildsensors (06) anpassbar oder angepasst ist.

30. Vorrichtung nach Anspruch 1, **dadurch gekennzeichnet, dass** der Bildsensor (06) die Struktur (03) auf seinem Bildfeld im Maßstab 1:1 abbildet.

31. Vorrichtung nach Anspruch 1, **dadurch gekennzeichnet, dass** der Bildsensor (06) die Struktur (03) auf seinem Bildfeld vergrößert abbildet.

32. Vorrichtung nach Anspruch 1, **dadurch gekennzeichnet, dass** eine zwischen der Oberfläche (02) des Materials (01) und dem Bildsensor (06) angeordnete Optik (13) einen Teil (14) der Oberfläche (02) des Materials (01) entlang einer optischen Achse (16) auf das Bildfeld des Bildsensors (06) projiziert.

33. Vorrichtung nach Anspruch 32, **dadurch gekennzeichnet, dass** der projizierte Teil (14) der Oberfläche (02) des Materials (01) rechteckig ausgebildet ist.

34. Vorrichtung nach Anspruch 32, **dadurch gekennzeichnet, dass** die optische Achse (16) mit der Oberfläche (02) des Materials (01) einen Winkel (γ) von 45° bis 90° bildet.

35. Vorrichtung nach Anspruch 32, **dadurch gekennzeichnet, dass** die Optik (13) als ein telezentrisches Objektiv ausgebildet ist.

36. Vorrichtung nach Anspruch 32, **dadurch gekennzeichnet, dass** die Optik (13) mit ihrer der Oberfläche (02) des Materials (01) zugewandten Stirnseite (17) in einem Abstand (A13) von der Oberfläche (02) des Materials (01) angeordnet ist.

37. Vorrichtung nach Anspruch 36, **dadurch gekennzeichnet, dass** sich der Abstand (A13) von der Stirnseite (17) der Optik (13) zur Oberfläche (02) des Materials (01) im Bereich zwischen 10 mm und 1.000 mm bemisst.

38. Vorrichtung nach Anspruch 36, **dadurch gekennzeichnet, dass** sich der Abstand (A13) von der Stirnseite (17) der Optik (13) zur Oberfläche (02) des Materials (01) im Bereich zwischen 50 mm und 400 mm bemisst.

39. Vorrichtung nach Anspruch 1, **dadurch gekennzeichnet, dass** die Bildwiederholrate des Bildsensors (06) an die Geschwindigkeit des bewegten Materials (01) angepasst ist oder zumindest anpassbar ist.

40. Vorrichtung nach Anspruch 1, **dadurch gekennzeichnet, dass** die Struktur (03) zu den mindestens zwei unterschiedlichen Zeitpunkten, zu denen der Bildsensor (06) sie abbildet, in ihrer Gestalt unverändert bleibt.

41. Vorrichtung nach Anspruch 1, **dadurch gekennzeichnet, dass** mindestens zwei der zu unterschiedlichen Zeitpunkten generierten Bilddaten (18) die Struktur (03) zumindest teilweise abbilden.

42. Vorrichtung nach Anspruch 1, **dadurch gekennzeichnet, dass** mindestens zwei der zu unterschiedlichen Zeitpunkten generierten Bilddaten (18) hinsichtlich des die Struktur (03) aufweisenden Bildfeldes des Bildsensors (06) einen Überlappungsbereich aufweisen.

43. Vorrichtung nach Anspruch 1, **dadurch gekennzeichnet, dass** die Auswerteeinheit (07) eine Veränderung von Koordinaten ermittelt, wobei die Koordinaten eine Lage zumindest eines Teils der Struktur (03) innerhalb des Bildfeldes des Bildsensors (06) bestimmen, wobei sich die zu ermittelnde Veränderung aus einer Differenz zwischen den Koordinaten der zu einem ersten und zu einem zweiten Zeitpunkt auf dem Bildfeld des Bildsensors (06) aufgenommenen Struktur (03) ergibt.

44. Vorrichtung nach Anspruch 1, **dadurch gekennzeichnet, dass** die Auswerteeinheit (07) die Richtung der Verschiebung ermittelt.

45. Vorrichtung nach Anspruch 44, **dadurch gekennzeichnet, dass** die Auswerteeinheit (07) das Maß eines aus der Verschiebung erkannten seitlichen Versatzes der Struktur (03) ermittelt.

46. Vorrichtung nach Anspruch 45, **dadurch gekennzeichnet, dass** die Auswerteeinheit (07) ein mit dem seitlichen Versatz der Struktur (03) korrelierendes Signal (19) zur Verfügung stellt.

47. Vorrichtung nach Anspruch 46, **dadurch gekennzeichnet, dass** die Auswerteeinheit (07) mit dem mit dem seitlichen Versatz der Struktur (03) korrelierenden Signal (19) die mindestens eine Einrichtung (12) steuert.

48. Vorrichtung nach Anspruch 1, **dadurch gekennzeichnet, dass** der auf das Bildfeld des Bildsensors (06) projizierte Teil (14) der Oberfläche (02) des Materials (01) nah an demjenigen Ort angeordnet ist, an dem die zu synchronisierende oder zumindest zu steuernde Einrichtung (12) auf das Material (01) einwirkt.

49. Vorrichtung nach Anspruch 1, **dadurch gekennzeichnet, dass** sich der auf das Bildfeld des Bildsensors (06) projizierte Teil (14) der Oberfläche (02) des Materials (01) und eine zeilenförmige Abtastspur der zu synchronisierenden Zeilenkamera (12) zumindest teilweise überdecken.

50. Vorrichtung nach Anspruch 1, **dadurch gekennzeichnet, dass** eine zumindest den Abtastort (14) des Bildsensors (06) ausleuchtende Beleuchtungsquelle (21) vorgesehen ist.

51. Vorrichtung nach Anspruch 50, **dadurch gekennzeichnet, dass** die Beleuchtungsquelle (21) als eine Konstantlichtquelle (21) ausgeführt ist.

52. Vorrichtung nach Anspruch 50, **dadurch gekennzeichnet, dass** die Beleuchtungsquelle (21) als eine Blitzlichtquelle (21) ausgeführt ist.

53. Vorrichtung nach Anspruch 50 oder 52, **dadurch gekennzeichnet, dass** die Helligkeit der Beleuchtungsquelle (21) oder deren Blitzdauer an die Beschaffenheit der Oberfläche (02) des Materials (01) angepasst oder zumindest anpassbar sind.

54. Vorrichtung nach Anspruch 1, **dadurch gekennzeichnet, dass** die Belichtungsdauer des Bildfeldes des Bildsensors (06) an die Beschaffenheit der Oberfläche (02) des Materials (01) angepasst oder zumindest anpassbar ist.

55. Vorrichtung nach Anspruch 50, **dadurch gekennzeichnet, dass** bei einer zumindest teilweisen Überdeckung des Abtastortes (14) des Bildsensors (06) und der Abtastspur der zu synchronisierenden Zeilenkamera (12) die Lichtfarbe der Beleuchtungsquelle (21) und die Farbempfindlichkeit des Bildfeldes des Bildsensors (06) außerhalb des von der Zeilenkamera (12) für ihre Bilderfassung genutzten Spektralbereiches liegen.

56. Vorrichtung nach Anspruch 50, **dadurch gekennzeichnet, dass** die Lichtfarbe der Beleuchtungsquelle (21) und die Farbempfindlichkeit des Bildfeldes des Bildsensors (06) im Bereich der infraroten oder ultravioletten Strahlung liegen.

57. Vorrichtung nach Anspruch 50, **dadurch gekennzeichnet, dass** die Beleuchtungsquelle (21) von der Oberfläche (02) des Materials (01) in einem Abstand (A21) angeordnet ist.

58. Vorrichtung nach Anspruch 57, **dadurch gekennzeichnet, dass** der Abstand (A21) zwischen 30 mm und 200 mm beträgt.

59. Vorrichtung nach Anspruch 57, **dadurch gekennzeichnet, dass** der Abstand (21) zwischen 80 mm bis 140 mm beträgt.

60. Vorrichtung nach Anspruch 50, **dadurch gekennzeichnet, dass** die Beleuchtungsquelle (21) mit ihrer optischen Achse (22) unter einem Winkel (α) zur optischen Achse (16) der Optik (13) angeordnet ist.

61. Vorrichtung nach Anspruch 60, **dadurch gekennzeichnet, dass** der Winkel (α) zwischen 0° und 90° beträgt.

62. Vorrichtung nach Anspruch 60, **dadurch gekennzeichnet, dass** der Winkel (α) zwischen 45° und 90° beträgt.

63. Vorrichtung nach Anspruch 50, **dadurch gekennzeichnet, dass** ein Raumwinkel (ω), unter dem die Beleuchtungsquelle (21) ihr Licht ausstrahlt, zwischen 0,00006 sr und 0,05 sr beträgt.

64. Vorrichtung nach Anspruch 50, **dadurch gekennzeichnet, dass** das von der Beleuchtungsquelle (21) unter einem Einfallswinkel (½α) auf die Oberfläche (02) des Materials (01) eingestrahlte Licht unter einem dem Einfallswinkel (½ α) zumindest nahezu entsprechenden Ausfallswinkel (½ α) auf das Bildfeld des Bildsensors (06) trifft.

65. Vorrichtung nach Anspruch 50, **dadurch gekennzeichnet, dass** bei einer am Abtastort (14) nicht homogen eben ausgebildeten Oberfläche (27) die Anordnung des Bildsensors (06) und der ihr zugeordneten Beleuchtungsquelle (21) von der Ausrichtung des größten Oberflächenanteils der Oberfläche (27) bestimmt ist.

66. Vorrichtung nach Anspruch 50, **dadurch gekennzeichnet, dass** mindestens zwei Beleuchtungsquellen (21) vorgesehen sind, wobei die jeweilige optische Achse (22) der Beleuchtungsquellen (21) unterschiedliche Winkel (β1; β2) zur Oberfläche (02; 27) des Materials (01) ausbilden.

67. Vorrichtung nach Anspruch 66, **dadurch gekennzeichnet, dass** die mindestens zwei Beleuchtungsquellen (21) wahlweise zum Einsatz bringbar sind.

68. Vorrichtung nach Anspruch 66, **dadurch gekennzeichnet, dass** eine von der Auswerteeinheit (07) angesteuerte Steuereinrichtung (23) die mindestens zwei Beleuchtungsquellen (21) wahlweise zum Einsatz bringt.

69. Vorrichtung nach Anspruch 1, **gekennzeichnet durch** eine selbsttätige Anpassung an eine Beschaffenheit der Oberfläche (02; 27) des Materials (01).

70. Vorrichtung nach Anspruch 69, **dadurch gekennzeichnet, dass** die Auswerteeinheit (07) mit mindestens einer zur Erzeugung des Signals (08) zur Synchronisation des mit der zurückgelegten Strecke (S) des Materials (01) zu synchronisierenden Vorgangs nicht erforderlichen Bildaufnahme des Bildsensors (06) die Vorrichtung an eine Beschaffenheit der Oberfläche (02; 27) des Materials (01) anpasst, wobei die Bildwiederholrate des Bildsensors (06) höher ist, als es zur Erzeugung des Signals (08) erforderlich ist.

71. Vorrichtung nach Anspruch 70, **dadurch gekennzeichnet, dass** die Auswerteeinheit (07) im Fall einer Überbelichtung oder im Fall einer Unterbelichtung der mindestens einen zur Erzeugung des Signals (08) nicht erforderlichen Abbildung der Struktur (03) auf dem Bildfeld des Bildsensors (06) jeweils die Helligkeit der Beleuchtungsquelle (21) oder deren Blitzdauer und/oder die Belichtungsdauer des Bildfeldes des Bildsensors (06) anpasst.

72. Vorrichtung nach Anspruch 66, **dadurch gekennzeichnet, dass** die Auswerteeinheit (07) wahlweise diejenige Beleuchtungsquelle (21) zum Einsatz bringt, welche für die aktuell vorliegende Oberfläche (02; 27) des Materials (01) den höchsten Bildkontrast für die auf dem Bildfeld des Bildsensors (06) abgebildete Struktur (03) erzeugt.

73. Vorrichtung nach Anspruch 69 oder 70, **dadurch gekennzeichnet, dass** die Auswerteeinheit (07) die Anpassung vor der nächsten zur Erzeugung des Signals (08) erforderlichen Bildaufnahme vornimmt.

74. Vorrichtung nach Anspruch 1, **dadurch gekennzeichnet, dass** die Auswerteeinheit (07) das Signal (08; 11) zur Synchronisation der mit der zurückgelegten Strecke (S) des Materials (01) zu synchronisierenden Einrichtung (12) durch eine Interpolation oder eine Extrapolation aus zu unterschiedlichen Zeitpunkten generierten Bilddaten (18) generiert.

75. Verfahren zur Verwendung der Vorrichtung nach einem der Ansprüche 1 bis 74, **gekennzeichnet durch** eine Anordnung der Vorrichtung in einer Druckmaschine.

76. Verfahren nach Anspruch 75, **gekennzeichnet durch** eine Anordnung der Vorrichtung in einer als eine Rollendruckmaschine oder als eine Bogendruckmaschine ausgebildeten Druckmaschine.

77. Verfahren nach Anspruch 75, **gekennzeichnet durch** eine Anordnung der Vorrichtung in einer in einem Offsetdruckverfahren arbeitenden Druckmaschine.

## Claims

1. Apparatus for the synchronization of an operation cycle of a device (12) with a sequence of movement of a material (01) moved along a path (B), the material (01) moved along the path (B) covering at least a distance (S) in its sequence of movement, the material (01) having a surface (02) lying in the plane of the path (B) and having at least one structure (03), an image sensor (06) mapping the structure (03) at at least two successive discrete times in each case in an image, the image sensor (06) with the respective image-correlating image data (18) being sent in each case to an evaluation unit (07), the structure (03) being shifted at the time of its subsequent mapping relative to the time of its preceding mapping owing to the movement of the material (01), the evaluation unit (07) determining the distance (S) covered by the material (01) from the shift of the structure (03), the evaluation unit (07) transmitting a signal (08; 11) for the synchronization of the operation cycle of the device (12) after the distance (S) covered by the material (01), **characterized in that** the device (12) synchronized in its operation cycle with the signal (08; 11) of the evaluation unit (07) is in the form of a line camera (12), the line camera (12) recording an image line by line in its operation cycle at least of a part of the surface (02) of the material (01).

2. Apparatus according to Claim 1, **characterized in that** the image sensor (06) maps the structure (03) mapped at at least two successive discrete times in each case in an image on a respective identical mapping scale at these times.

3. Apparatus according to Claim 2, **characterized in that** the evaluation unit (07) determines the distance (S) covered by the material (01) from the shift of the structure (03) taking into account the mapping scale.

4. Apparatus according to Claim 1, **characterized in that** the image repetition rate of the image sensor (06) is higher than the line cycle of the line camera (12).

5. Apparatus according to Claim 1, **characterized in that** the evaluation unit (07) transmits the signal (08; 11) for the synchronization of the line camera (12) to be synchronized with the distance (S) covered by the material (01), in each case at a length equal to the distance (S) covered by the material (01).

6. Apparatus according to Claim 1, **characterized in that** the evaluation unit (07) synchronizes or at least controls a further high-precision device (12) with its signal (08; 11).

7. Apparatus according to Claim 6, **characterized in that** the further device (12) is in the form of a device (12) monitoring, processing or transporting the material (01).

8. Apparatus according to Claim 6, **characterized in that** the further device (12) is in the form of a perforator (12).

9. Apparatus according to Claim 1, **characterized in that** the material (01) is a print medium (01).

10. Apparatus according to Claim 1, **characterized in that** the material (01) is in the form of a material web (01).

11. Apparatus according to Claim 1, **characterized in that** the material (01) is in the form of a sheet (01).

12. Apparatus according to Claim 1, **characterized in that** the material (01) comprises a plurality of sheets (01) which are to be printed or are printed in succession.

13. Apparatus according to Claim 1, **characterized in that** the path (B) of the material (01) is linear or runs along an arc.

14. Apparatus according to Claim 1, **characterized in that** the path (B) of the material (01) runs in a printing press.

15. Apparatus according to Claim 1, **characterized in that** the path (B) of the material (01) runs along at least a part of a lateral surface of a roller or of a cylinder.

16. Apparatus according to Claim 1, **characterized in that** the surface (02) of the material (01) is flat or curved.

17. Apparatus according to Claim 16, **characterized in that** the surface (02) of the material (01) is convex.

18. Apparatus according to Claim 1, **characterized in that** the structure (03) of the material (01) is in the form of a texture consisting of microscopically small parts.

19. Apparatus according to Claim 1, **characterized in that** the structure (03) of the material (01) consists of fibres thereof.

20. Apparatus according to Claim 1, **characterized in that** the structure (03) of the material (01) consists of a one-layer or multilayer coating applied to the surface (02) of the material (01).

21. Apparatus according to Claim 1, **characterized in that** the structure (03) of the material (01) consists of an application of the material (01).

22. Apparatus according to Claim 1, **characterized in that** the structure (03) of the material (01) forms a relief which is raised from or recessed into the surface (02) of the material (01).

23. Apparatus according to Claim 1, **characterized in that** the image sensor (06) is in the form of an area image sensor (06).

24. Apparatus according to Claim 1, **characterized in that** the image sensor (06) is in the form of an area camera (06).

25. Apparatus according to Claim 1, **characterized in that** the image sensor (06) has a CCD chip.

26. Apparatus according to Claim 1, **characterized in that** the image sensor (06) is in the form of a CMOS image sensor.

27. Apparatus according to Claim 1, **characterized in that** the image sensor (06) has a partly readable image field.

28. Apparatus according to Claim 1, **characterized in that** the image sensor (06) has an image field with an adjustable size.

29. Apparatus according to Claim 28, **characterized in that** the size of the image field can be or is adjusted to an image repetition rate of the image sensor (06).

30. Apparatus according to Claim 1, **characterized in that** the image sensor (06) maps the structure (03) on its image field on the scale 1:1.

31. Apparatus according to Claim 1, **characterized in that** the image sensor (06) maps the structure (03) on its image field on a magnified scale.

32. Apparatus according to Claim 1, **characterized in that** an optical system (13) arranged between the surface (02) of the material (01) and the image sensor (06) projects a part (14) of the surface (02) of the material (01) along an optical axis (16) onto the image field of the image sensor (06).

33. Apparatus according to Claim 32, **characterized in that** the projected part (14) of the surface (02) of the material (01) is rectangular.

34. Apparatus according to Claim 32, **characterized in that** the optical axis (16) makes an angle (γ) of 45° to 90° with the surface (02) of the material (01).

35. Apparatus according to Claim 32, **characterized in that** the optical system (13) is in the form of a telecentric objective.

36. Apparatus according to Claim 32, **characterized in that** the optical system (13) is arranged so that its end face (17) facing the surface (02) of the material (01) is a distance (A13) away from the surface (02) of the material (01).

37. Apparatus according to Claim 36, **characterized in that** the distance (A13) from the end face (17) of the optical system (13) to the surface (02) of the material (01) is in the range between 10 mm and 1000 mm.

38. Apparatus according to Claim 36, **characterized in that** the distance (A13) from the end face (17) of the optical system (13) to the surface (02) of the material (01) is in the range between 50 mm and 400 mm.

39. Apparatus according to Claim 1, **characterized in that** the image repetition rate of the image sensor (06) is adjusted or at least can be adjusted to the speed of the material (01) moved.

40. Apparatus according to Claim 1, **characterized in that** the structure (03) remains unchanged in its form at the at least two different times at which the image sensor (06) maps it.

41. Apparatus according to Claim 1, **characterized in that** at least two of the image data (18) generated at different times at least partly map the structure (03).

42. Apparatus according to Claim 1, **characterized in that** at least two of the image data (18) generated at different times have an overlap region with respect to that image field of the image sensor (06) which has the structure (03).

43. Apparatus according to Claim 1, **characterized in that** the evaluation unit (07) determines a change of coordinates, the coordinates determining a position of at least a part of the structure (03) within the image field of the image sensor (06), the change to be determined being obtained from a difference between the coordinates of the structure (03) recorded at a first time and at a second time on the image field of the image sensor (06).

44. Apparatus according to Claim 1, **characterized in that** the evaluation unit (07) determines the direction of the shift.

45. Apparatus according to Claim 44, **characterized in that** the evaluation unit (07) determines the extent of a lateral offset of the structure (03) which is recognized from the shift.

46. Apparatus according to Claim 45, **characterized in that** the evaluation unit (07) provides a signal (19) correlating with the lateral offset of the structure (03).

47. Apparatus according to Claim 46, **characterized in that** the evaluation unit (07) controls the at least one device (12) with the signal (19) correlating with the lateral offset of the structure (03).

48. Apparatus according to Claim 1, **characterized in that that** part (14) of the surface (02) of the material (01) which is projected onto the image field of the image sensor (06) is arranged close to that location at which the device (12) to be synchronized or at least to be controlled acts on the material (01).

49. Apparatus according to Claim 1, **characterized in that that** part (14) of the surface (02) of the material (01) which is projected onto the image field of the image sensor (06) and a linear scanning track of the line camera (12) to be synchronized at least partly overlap.

50. Apparatus according to Claim 1, **characterized in that** an illumination source (21) illuminating at least the scanning site (14) of the image sensor (06) is provided.

51. Apparatus according to Claim 50, **characterized in that** the illumination source (21) is in the form of a constant light source.

52. Apparatus according to Claim 50, **characterized in that** the illumination source (21) is in the form of a flash light source (21).

53. Apparatus according to Claim 50 or 52, **characterized in that** the brightness of the illumination source (21) or its flash duration is adjusted or at least can be adjusted to the characteristics of the surface (02) of the material (01).

54. Apparatus according to Claim 1, **characterized in that** the duration of exposure of the image field of the image sensor (06) is adjusted or at least can be adjusted to the characteristics of the surface (02) of the material (01).

55. Apparatus according to Claim 50, **characterized in that**, in the case of at least partial overlap of the scanning site (14) of the image sensor (06) and the scanning track of the line camera (12) to be synchronized, the light colour of the illumination source (21) and the colour sensitivity of the image field of the image sensor (06) are outside the spectral range used by the line camera (12) for its image registration.

56. Apparatus according to Claim 50, **characterized in that** the light colour of the illumination source (21) and the colour sensitivity of the image field of the image sensor (06) are in the range of infrared or ultraviolet radiation.

57. Apparatus according to Claim 50, **characterized in that** the illumination source (21) is arranged a distance (A21) away from the surface (02) of the material (01).

58. Apparatus according to Claim 57, **characterized in that** the distance (A21) is between 30 mm and 200 mm.

59. Apparatus according to Claim 57, **characterized in that** the distance (A21) is between 80 mm and 140 mm.

60. Apparatus according to Claim 50, **characterized in that** the illumination source (21) is arranged with its optical axis (22) at an angle (α) to the optical axis (16) of the optical system (13).

61. Apparatus according to Claim 60, **characterized in that** the angle (α) is between 0° and 90°.

62. Apparatus according to Claim 60, **characterized in that** the angle (α) is between 45° and 90°.

63. Apparatus according to Claim 50, **characterized in that** a solid angle (ω) below which the illumination source (21) emits its light is between 0.00006 sr and 0.05 sr.

64. Apparatus according to Claim 50, **characterized in that** the light incident on the surface (02) of the material (01) from the illumination source (21) at an angle of incidence (½α) strikes the image field of the image sensor (06) at an angle of emergence (½α) at least approximately corresponding to the angle of incidence (½α).

65. Apparatus according to Claim 50, **characterized in that**, in the case of a surface (27) which is not homogeneously even at the scanning site (14), the arrangement of the image sensor (06) and of the illumination source (21) coordinated with it is determined by the orientation of the largest surface fraction of the surface (27).

66. Apparatus according to Claim 50, **characterized in that** at least two illumination sources (21) are provided, the respective optical axes (22) of the illumination sources (21) making different angles (β1; β2) with the surface (02; 27) of the material (01).

67. Apparatus according to Claim 66, **characterized in that** the at least two illumination sources (21) can be used alternatively.

68. Apparatus according to Claim 66, **characterized in that** a control device (23) actuated by the evaluation unit (07) brings the at least two illumination sources (21) into use alternatively.

69. Apparatus according to Claim 1, **characterized by** an automatic adjustment to a characteristic of the surface (02; 27) of the material (01).

70. Apparatus according to Claim 69, **characterized in that** the evaluation unit (07) adjusts the apparatus to a characteristic of the surface (02; 27) of the material (01) with at least one image recording of the image sensor (06), which image recording is not required for generating the signal (08) for the synchronization of the process to be synchronized with the distance (S) covered by the material (01), the image repetition rate of the image sensor (06) being higher than is required for generating the signal (08).

71. Apparatus according to Claim 70, **characterized in that**, in the case of overexposure or in the case of underexposure of the at least one image of the structure (03) on the image field of the image sensor (06), which image is not required for generating the signal (08), the evaluation unit in each case adjusts the brightness of the illumination source (21) or its flash duration and/or the duration of exposure of the image field of the image sensor (06).

72. Apparatus according to Claim 66, **characterized in that** the evaluation unit (07) alternatively brings into use that illumination source (21) which generates the highest image contrast for the structure (03) mapped on the image field of the image sensor (06) for the current surface (02; 27) of the material (01).

73. Apparatus according to Claim 69 or 70, **characterized in that** the evaluation unit (07) performs the adjustment before the next image recording required for generating the signal (08).

74. Apparatus according to Claim 1, **characterized in that** the evaluation unit (07) generates the signal (08; 11) for the synchronization of the device (12) to be synchronized with the distance (S) covered by the material (01) by an interpolation or an extrapolation from image data (18) generated at different times.

75. Method for using the apparatus according to any of Claims 1 to 74, **characterized by** an arrangement of the apparatus in a printing press.

76. Method according to Claim 75, **characterized by** an arrangement of the apparatus in a printing press in the form of a web-fed printing press or the form of a sheet-fed printing press.

77. Method according to Claim 75, **characterized by** an arrangement of the apparatus in a printing press operating in an offset printing process.

## Revendications

1. Dispositif pour la synchronisation d'un cycle d'opération d'un dispositif (12) avec une séquence de mouvement d'un matériau (01) déplacé le long d'une trajectoire de déplacement (B), le matériau (01) déplacé le long de sa trajectoire de déplacement (B) dans sa séquence de mouvement parcourant au moins une distance (S), le matériau (01) présentant une surface (02), située dans le plan de la trajectoire de déplacement (B), avec au moins une structure (03), un capteur d'image (06) imageant la structure (03) chaque fois en une image, en au moins deux moments discrets successifs, le capteur d'image (06) guidant chaque fois, à une unité d'évaluation (07), des données image (18) en corrélation avec l'image respective, où, au moment de sa représentation imagée subséquente, par suite du déplacement du matériau (01), la structure (03) est décalée par rapport au moment de sa représentation imagée précédente, l'unité d'évaluation (07) déterminant la distance (S) parcourue par le matériau (01) à partir du déplacement de la structure (33), l'unité d'évaluation (07) produisant, selon la distance (S) parcourue par le matériau (01), un signal (08 ; 11) servant à la synchronisation du cycle d'opération du dispositif (12), **caractérisé en ce que** le dispositif (12), dont le cycle d'opération est synchronisé par le signal (08 ; 11) de l'unité d'évaluation (07), est réalisé sous forme d'au moins une caméra à balayage de lignes (12), la caméra à balayage de lignes (12) enregistrant en mode ligne, dans son cycle d'opération, une image d'au moins une partie de la surface (02) du matériau (01).

2. Dispositif selon la revendication 1, **caractérisé en ce que** le capteur d'image (06) image la structure (03), imagée en au moins deux moments discrets successifs, à une échelle de représentation imagée chaque fois identique à ces moments, chaque fois dans une image.

3. Dispositif selon la revendication 2, **caractérisé en ce que** l'unité d'évaluation (07) détermine la distance (S) parcourue par le matériau (01), à partir du déplacement de la structure (03), en prenant en considération l'échelle de représentation imagée.

4. Dispositif selon la revendication 1, **caractérisé en ce que** le taux de répétition d'image du capteur d'image (06) est plus élevé que la cadence de ligne de la caméra à balayage de ligne (12).

5. Dispositif selon la revendication 1, **caractérisé en ce que** l'unité d'évaluation (07) produit chaque fois, pour des distances (S) de même longueur, parcourues par le matériau (01), le signal (08 ; 11) servant à la synchronisation de la caméra à balayage de ligne (12) avec la distance (S) parcourue du matériau (01).

6. Dispositif selon la revendication 1, **caractérisé en ce que** l'unité d'évaluation (07) synchronise ou au moins commande, par son signal (08 ; 11), un autre dispositif (12) travaillant avec une haute précision.

7. Dispositif selon la revendication 6, **caractérisé en ce que** l'unité d'évaluation (07) commande, par son signal (08 ; 11), un autre dispositif (12), surveillant, travaillant ou transportant le matériau (01).

8. Dispositif selon la revendication 6, **caractérisé en ce que** l'autre dispositif (12) est réalisé sous forme de perforateur (12).

9. Dispositif selon la revendication 1, **caractérisé en ce que** le matériau (01) est un matériau à imprimer (01).

10. Dispositif selon la revendication 1, **caractérisé en ce que** le matériau (01) est une bande de matériau (01).

11. Dispositif selon la revendication 1, **caractérisé en ce que** le matériau (01) est une feuille (01).

12. Dispositif selon la revendication 1, **caractérisé en ce que** le matériau (01) est composé de plusieurs feuilles (01) à imprimer ou imprimées les unes après les autres.

13. Dispositif selon la revendication 1, **caractérisé en ce que** la trajectoire de déplacement (B) du matériau (01) est rectiligne ou s'étend le long d'une ligne incurvée.

14. Dispositif selon la revendication 1, **caractérisé en ce que** la trajectoire de déplacement (B) du matériau (01) s'étend dans une machine à imprimer.

15. Dispositif selon la revendication 1, **caractérisé en ce que** la trajectoire de déplacement (B) du matériau (01) s'étend le long d'au moins une partie d'une surface d'enveloppe d'un rouleau ou d'un cylindre.

16. Dispositif selon la revendication 1, **caractérisé en ce que** la surface (02) du matériau (01) est plane ou incurvée.

17. Dispositif selon la revendication 16, **caractérisé en ce que** la surface (02) du matériau (01) est dotée d'une incurvation convexe.

18. Dispositif selon la revendication 1, **caractérisé en ce que** la structure (03) du matériau (01) est réalisée sous forme d'une texture composée de parties microscopiquement petites.

19. Dispositif selon la revendication 1, **caractérisé en ce que** la structure (03) du matériau (01) est composée de ses fibres.

20. Dispositif selon la revendication 1, **caractérisé en ce que** la structure (03) du matériau (01) est composée d'un revêtement à une couche ou à plusieurs couches, appliqué sur la surface (02) du matériau (01).

21. Dispositif selon la revendication 1, **caractérisé en ce que** la structure (03) du matériau (01) est composée d'une application du matériau (01).

22. Dispositif selon la revendication 1, **caractérisé en ce que** la structure (03) du matériau (01) constitue un relief ressortant de la surface (02) du matériau (01) ou creusé en elle.

23. Dispositif selon la revendication 1, **caractérisé en ce que** le capteur d'image (06) est réalisé sous forme de capteur d'image matriciel (06).

24. Dispositif selon la revendication 1, **caractérisé en ce que** le capteur d'image (06) est réalisé sous forme de caméra matricielle (06).

25. Dispositif selon la revendication 1, **caractérisé en ce que** le capteur d'image (06) présente une puce électronique à éléments CCD.

26. Dispositif selon la revendication 1, **caractérisé en ce que** le capteur d'image (06) est réalisé sous forme de capteur d'image CMOS.

27. Dispositif selon la revendication 1, **caractérisé en ce que** le capteur d'image (06) présente un champ image susceptible d'être lu partiellement.

28. Dispositif selon la revendication 1, **caractérisé en ce que** le capteur d'image (06) présente un champ image d'une grandeur adaptable.

29. Dispositif selon la revendication 28, **caractérisé en ce que** la grandeur du champ image est adaptable ou adaptée à un taux de répétition d'image du capteur d'image (06).

30. Dispositif selon la revendication 1, **caractérisé en ce que** le capteur d'image (06) donne une représentation imagée de la structure (03) sur son champ image à l'échelle 1:1.

31. Dispositif selon la revendication 1, **caractérisé en ce que** le capteur d'image (06) donne une représentation imagée agrandie de la structure (03) sur son champ image.

32. Dispositif selon la revendication 1, **caractérisé en ce qu'**une optique (13), disposée entre la surface (02) du matériau (01) et la capteur d'image (06), projette une partie (14) de la surface (02) du matériau (01) le long d'un axe (16) optique sur le champ image du capteur d'image (06).

33. Dispositif selon la revendication 32, **caractérisé en ce que** la partie (14) projetée de la surface (02) du matériau (01) est de forme rectangulaire.

34. Dispositif selon la revendication 32, **caractérisé en ce que** l'axe (16) optique forme, avec la surface (02) du matériau (01), un angle (γ) dans la fourchette comprise entre 45° et 90°.

35. Dispositif selon la revendication 32, **caractérisé en ce que** l'optique (13) est réalisée sous forme d'un objectif télécentrique.

36. Dispositif selon la revendication 32, **caractérisé en ce que** l'optique (13) est disposée, avec sa face frontale (17) tournée vers la surface (02) du matériau (01), à une distance (A13) de la surface (02) du matériau (01).

37. Dispositif selon la revendication 36, **caractérisé en ce que** la distance (A13), de la face frontale (17) de l'optique (13) à la surface (02) du matériau (01), est dans la fourchette comprise entre 10 mm et 1.000 mm.

38. Dispositif selon la revendication 36, **caractérisé en ce que** la distance (A13), de la face frontale (17) de l'optique (13) à la surface (02) du matériau (01), est dans la fourchette comprise entre 50 mm et 400 mm.

39. Dispositif selon la revendication 1, **caractérisé en ce que** le taux de répétition d'image du capteur d'image (06) est adapté ou au moins adaptable à la vitesse du matériau (01) déplacé.

40. Dispositif selon la revendication 1, **caractérisé en ce que** la configuration de la structure reste inchangée, aux au moins deux moments différents auxquels le capteur d'image (06) la représente.

41. Dispositif selon la revendication 1, **caractérisé en ce qu'**au moins deux des données image (18), générées à des moments différents, donnent une représentation imagée au moins partielle de la structure (03).

42. Dispositif selon la revendication 1, **caractérisé en ce qu'**au moins deux des données image (18), générées à des moments différents, présentent une zone de chevauchement quant au champ image, présentant la structure (03), du capteur d'image (06).

43. Dispositif selon la revendication 1, **caractérisé en ce que** l'unité d'évaluation (17) détermine une modification de coordonnées, les coordonnées déterminant une position au moins d'une partie de la structure (03) à l'intérieur eu champ image du capteur d'image (06), la modification à déterminer résultant d'une différence entre les coordonnées de la structure (03) enregistrée à un premier et à un deuxième moment sur le champ image du capteur d'image (06).

44. Dispositif selon la revendication 1, **caractérisé en ce que** l'unité d'évaluation (17) détermine la direction du déplacement.

45. Dispositif selon la revendication 44, **caractérisé en ce que** l'unité d'évaluation (17) détermine la valeur d'un décalage latéral, identifié à partir du déplacement, de la structure (03).

46. Dispositif selon la revendication 45, **caractérisé en ce que** l'unité d'évaluation (17) met à disposition un signal (19) corrélé au décalage latéral de la structure (03).

47. Dispositif selon la revendication 46, **caractérisé en ce que** l'unité d'évaluation (17) commande la au moins un dispositif (12) avec le signal (19) mis en corrélation avec le décalage latéral de la structure (03).

48. Dispositif selon la revendication 1, **caractérisé en ce que** la partie (14), projetée sur le champ image du capteur d'image (06), de la surface (02) du matériau (01) est disposé à proximité de l'emplacement auquel le dispositif (12) à synchroniser ou au moins à commander agit sur le matériau (01).

49. Dispositif selon la revendication 1, **caractérisé en ce que** la partie (14), projetée sur le champ image du capteur d'image (06), de la surface (02) du matériau (01) et une piste d'exploration en balayage en forme de ligne de la caméra à balayage de ligne (12) à synchroniser se chevauchent au moins partiellement.

50. Dispositif selon la revendication 1, **caractérisé en ce qu'**une source d'éclairage (21), éclairant au moins l'emplacement de balayage (14) du capteur d'image (06), est prévue.

51. Dispositif selon la revendication 50, **caractérisé en ce que** la source d'éclairage (21) est réalisée sous la forme d'une source de lumière constante (21).

52. Dispositif selon la revendication 50, **caractérisé en ce que** la source d'éclairage (21) est réalisée sous la forme d'une source de lumière à éclats (21).

53. Dispositif selon la revendication 50 ou 52, **caractérisé en ce que** la clarté de la source d'éclairage (21) ou sa durée d'éclat est adaptée ou au moins adaptable à l'état de la surface (02) du matériau (01).

54. Dispositif selon la revendication 1, **caractérisé en ce que** la durée d'éclairage du champ image du capteur d'image (06) est adapté ou au moins adaptable à l'état de la surface (02) du matériau (01).

55. Dispositif selon la revendication 50, **caractérisé en ce que**, en cas d'un recouvrement au moins partiel de l'emplacement de balayage (14) du capteur d'image (06) et de la piste de balayage de la caméra à balayage de ligne (12) à synchroniser, la couleur de lumière de la source d'éclairage (21) et la sensibilité chromatique du champ d'image du capteur d'image (06) sont hors de la plage spectrale utilisée par la caméra à balayage de ligne (12) pour sa détection d'image.

56. Dispositif selon la revendication 50, **caractérisé en ce que** la couleur de lumière de la source d'éclairage (21) et la sensibilité chromatique du champ d'image du capteur d'image (06) sont dans la plage du rayonnement infrarouge ou ultraviolet.

57. Dispositif selon la revendication 50, **caractérisé en ce que** la source d'éclairage (21) est disposée à une distance (A21) de la surface (02) du matériau (01).

58. Dispositif selon la revendication 57, **caractérisé en ce que** la distance (A21) est dans la fourchette comprise entre 30 mm et 200 mm.

59. Dispositif selon la revendication 57, **caractérisé en ce que** la distance (A21) est dans la fourchette comprise entre 80 mm et 140 mm.

60. Dispositif selon la revendication 50, **caractérisé en ce que** la source d'éclairage (21) est disposée avec son axe (22) optique orienté sous un angle (α) par rapport à l'axe (16) optique de l'optique (13).

61. Dispositif selon la revendication 60, **caractérisé en ce que** l'angle (α) est dans la fourchette comprise entre 0° et 90°.

62. Dispositif selon la revendication 60, **caractérisé en ce que** l'angle (α) est dans la fourchette comprise entre 45° et 90°.

63. Dispositif selon la revendication 50, **caractérisé en ce qu'**un angle solide (ω), sous lequel la source d'éclairage (21) irradie sa lumière, est dans la fourchette comprise entre 0,00006 sr et 0,05 sr.

64. Dispositif selon la revendication 50, **caractérisé en ce que** la lumière irradiée par la source d'éclairage (21) sous un angle d'incidence (1/2 α) sur la surface (02) du matériau (01), frappe le champ image du capteur d'image (06) sous un angle de sortie (1/2 α) correspondant au moins à peu près à l'angle d'incidence (1/2 α).

65. Dispositif selon la revendication 50, **caractérisé en ce que**, dans le cas d'une surface (27) plane et non homogène à l'emplacement de balayage (14), l'agencement du capteur d'image (06) et de la source d'éclairage (21) lui étant associée, est déterminé par l'orientation de la proportion maximale de surface de la surface (27).

66. Dispositif selon la revendication 50, **caractérisé en ce qu'**au moins deux sources d'éclairage (21) sont prévues, l'axe (22) optique respectif des sources d'éclairage (21) formant des angles (β1 ; β2) différents par rapport à la surface (02 ; 27) du matériau (01).

67. Dispositif selon la revendication 66, **caractérisé en ce que** les au moins deux sources d'éclairage (21) sont susceptibles d'être mises en service au choix.

68. Dispositif selon la revendication 66, **caractérisé en ce qu'**un dispositif de commande (23), commandé par l'unité d'évaluation (07), met en service au choix les au moins deux sources d'éclairage (21).

69. Dispositif selon la revendication 1, **caractérisé par** une adaptation automatique à un état de la surface (02 ; 27) du matériau (01).

70. Dispositif selon la revendication 69, **caractérisé en ce que** l'unité d'évaluation (07), avec au moins un enregistrement d'image, non nécessaire pour produire le signal (08) pour la synchronisation du processus à synchroniser avec la distance (S) parcourue du matériau (01), du capteur d'image (06) adapte le dispositif à un état de la surface (02 ; 27) du matériau (01), le taux de répétition d'image du capteur d'image (06) étant plus élevé que nécessaire pour produire le signal (08).

71. Dispositif selon la revendication 70, **caractérisé en ce que** l'unité d'évaluation (07), en cas d'une surexposition d'éclairement ou en cas d'une sous-exposition d'éclairement de la au moins une représentation imagée, non nécessaire, de la structure (03) sur le champ image du capteur d'image (06), adapte chaque fois la luminosité de la source d'éclairage (21), ou sa durée d'éclat et/ou la durée d'éclairage du champ image du capteur d'image (06).

72. Dispositif selon la revendication 66, **caractérisé en ce que** l'unité d'évaluation (07) met en service, au choix, la source d'éclairage (21) qui, pour la surface (02 ; 27) actuellement présente du matériau (01), produit le contraste d'image maximal pour la structure (03) reproduite de manière imagée sur le champ image du capteur d'image (06).

73. Dispositif selon la revendication 69 ou 70, **caractérisé en ce que** l'unité d'évaluation (07) procède à l'adaptation avant l'enregistrement d'image immédiatement le suivant, nécessaire pour produire le signal (08).

74. Dispositif selon la revendication 1, **caractérisé en ce que** l'unité d'évaluation (07) génère le signal (08 ; 11) pour la synchronisation du dispositif (12) à synchroniser avec la distance (S) parcourue du matériau (01), par une interpolation ou une extrapolation à partir des données image (18) générées à des moment différents.

75. Procédé d'utilisation du dispositif selon l'une des revendications 1 à 74, **caractérisé par** un agencement du dispositif dans une machine à imprimer.

76. Procédé selon la revendication 75, **caractérisé par** un agencement du dispositif dans une machine à imprimer réalisée sous forme de machine à imprimer des bobines ou de machine à imprimer des feuilles.

77. Procédé selon la revendication 75, **caractérisé par** un agencement du dispositif dans une machine à imprimer travaillant dans un procédé d'impression offset.
